# EUROPÄISCHE PATENTSCHRIFT

(11) **EP 0 113 833 B1**
(45) Veröffentlichungstag und Bekanntmachung des Hinweises auf die Patenterteilung: **03.02.1988**
(21) Anmeldenummer: 83111635.5
(22) Anmeldetag: 22.11.1983
(51) Int. Cl.: F42B 13/02, F42B 13/18, F42B 13/04, F42B 13/12, F42B 13/14

(54) **Spreng- und Brandgeschoss**
Projectile with explosive and incendiary action
Projectile à effet explosif et incendiaire

(30) Priorität: 18.01.1983 DE 3301381
(43) Veröffentlichungstag der Anmeldung: 25.07.1984
(73) Patentinhaber: Rheinmetall GmbH, 40880 Ratingen (DE)
(72) Erfinder: Becker, Wilfried, D-4000 Düsseldorf (DE); Bisping, Bernhard, D-4030 Ratingen 6 (DE)
(74) Vertreter: Podszus, Burghart, Dipl.-Phys.

(56) Entgegenhaltungen:
- CH-A- 8 049
- DE-A- 1 952 494
- DE-A- 2 557 676
- DE-C- 554 538
- FR-A- 961 932
- GB-A- 2 021 739
- US-A- 2 401 483
- US-A- 3 518 942
- US-A- 3 979 234

## Beschreibung

Die Erfindung betrifft ein Spreng- und Brandgeschoß nach dem Oberbegriff des Patentanspruchs 1.

Ein Geschoß, bei dem in der Geschoßhülle zu Geschoßsplittern vorgeformte Geschoßkörper aus Schwermetall, beispielsweise aus abgereichertem Uran, zu dem Zweck eingebettet sind, neben einer pyrophoren Wirkung beim Auftreffen der Geschoßsplitter auf entzündbare Stoffe, auch die mechanische Wirkung von Uran nutzbar zu machen ist aus der DE-A-25 57 676 bekannt. Die nach sehr aufwendigen Herstellverfahren hergestellte Geschoßhülle besteht dabei einerseits aus werkstoffgleichen Innen- und Außenrohrkörpern, wobei demgegenüber andererseits die eingebetteten Geschoßkörper aus einem Werkstoff mit einer wesentlich höheren Dichte hergestellt sind. Zur Erzielung einer ausreichenden Abschußhaltbarkeit sind für die Einbettung der Geschoßkörper 5 dabei im Querschnitt relativ breite Innen- und Außenrohrkörper erforderlich. Dadurch ist es jedoch nicht möglich, das durchschnittliche spezifische Gewicht der Geschoßhülle wesentlich zu erhöhen. Besonders nachteilig ist bei diesem Geschoß, daß der Anteil an wirksamen, aus abgereichertem Uran bestehenden eingebetteten Geschoßsplittern aufgrund der Abschußhaltbarkeit begrenzt bleiben muß wodurch die Wirkungen von Geschoß und Splittern, insbesondere bei vollkalibrigen Spreng- und Brandgeschossen kleiner 40 mm Kaliberdurchmesser, entweder durch in der Größe nur klein dimensionierbare eingebettete Splitter oder durch eine zu dicke Geschoßhülle unbedeutend wird. Bei der Detonation entstehen dabei in Überwiegender Anzahl durch die Innen- und Außenrohrkörpar Geschoßsplitter einer verminderten Durchschlagsleistung, wobei durch die erzeugten leichteren Splitter der Geschoßhülle einerseits eine pyrophore Wirkung nicht erzielt werdan kann und andererseits die Branderzeugung erheblich eingeschränkt wird.

Aus der OE-A-29 19 807 ist ein drallstabilisiertes Treibspiegelgeschoß bekannt, dessen Geschoßkörper aus Uran besteht und einen engbemessenen zentralen Kanal zur Aufnahme eines Brandsatzes enthält. Aufgrund des zu großen Anteiles der Körpermasse an der Gesamtmasse das Geschosses, wobei der aus Schwarmetall bestehende Geschoßkörpar 70 % und der Brandsatz 30 % der Querschnittsfläche beträgt, ist das Geschoß in der Lage, tief in das Ziel einzudringen und eine hohe durchschlagende Wirkung zu erzielen, wobei jedoch zur Erzeugung einer Brandwirkung zusätzlich der Brandsatz erforderlich ist Die Brisanz des Brandsatzes ist jedoch gering weil letzterer beim Eindringen des Geschosses im Ziel, aufgrund einer vergleichsweise sehr geringen Abbrandgeschwindigkeit gegenüber der Detonationsgeschwindigkeit einer Sprengladung, zusammen mit dem abbröckelnden Geschoßkörper laufend an Masse verliert. Die Fragmentierung des Geschoßkörpers wird dabei durch den Widerstand im Ziel gesteuert. Bei Flugzielen mit geringem Widerstand, beispielsweise Frachtkabinen, kann deshalb nur eine geringe Geschoßzerlegung stattfinden, so daß im Hinblick auf den Wirkungsradius die Geschoßwirkung im Gegensatz zu einem Spreng- und Brandgeschoß unbedeutend ist.

Aus der US-A-3 979 234 ist es bekannt, massiv ausgebildete Hartkerngeschosse als sogenannte Penetratoran aus einer gesinterten Wolfram-Eisen-Nickellegierung herzustellen. Derartige Panetratoren bilden ebenfalls unterkalibrige Treibspiegelgeschosse und werden zur Erzeugung einer hohen Durchschlagsleistung, insbesondere zur Durchdringung von dickwandigen Zielen, beispielsweise bei der Bekämpfung von Panzern, eingesetzt. Bei diesen Penetratoren kommt es darauf an, dickwandige Ziele direkt durch kinetische Energie des gesamten stangenförmig ausgebildeten Geschosses zu durchdringen. Derartige Geschosse würden bei einer Bekämpfung dünnwandiger Flugziele, beispielsweise Flugzeug- und Hubschrauberverkleidungen, das Ziel lediglich durchdringen, jedoch keine durch einen Gasschlag hervorgerufene Splitterwirkung zur Erzielung eines sicheren Brandes erzeugen.

Der Erfindung liegt gegenüber dem bekannten Geschoß die Aufgabe zugrunde, bei vollkalibrigen Spreng-und Brandgeschossen, insbesondere im Kaliberbereich kleiner 40 mm, den Aufbau der Geschoßhülle derartig zu gestalten, daß beliebige bei der Zerlegung aus dem Geschoßhüllenquerschnitt gebildete Splitter beim Auftreffen auf entzündbare leichte Flugziele einen sicheren Brand erzeugen.

Gelöst wird diese Aufgabe durch die kennzeichnenden Merkmale des Patentanspruchs 1. Vorteilhafte Ausgestaltungen und Weiterbildungen gehen aus den Merkmalen der Unteransprüche hervor.

Die Erfindung ermöglicht es, gegenüber dem aus der DE-A-25 57 676 bekannten Geschoß, bei einem vollkalibrigen Spreng- und Brandgeschoß mit einer eine vergleichsweise gleiche Masse aufweisenden Geschoßhülle, die Hüllenwanddicke, aufgrund der Homogenität und Dichte des Werkstoffs, verhältnismäßig dünnwandig auszuführen. Durch die somit erzielte vorteilhafte Vergrößerung des für die Sprengladung zur Verfügung stehenden Baumes, wird einerseits nicht nur ein vergleichsweise höherer Gasschlag erzielt, sondern andererseits werden dadurch die Geschoßhüllensplitter mit einer größeren Energie beschleunigt. Dadurch, daß die Geschoßhülle homogen und aus einer gesinterten Schwermetallegierung mit einer Dichte größer 17 g/cm³ hergestellt ist resultiert neben einem sehr einfachen Aufbau der Geschoßhülle, eine insbesondere aus dem gesamten Querschnitt der Geschoßhülle hervorgerufene hohe und effektive Splitterwirkung, bei der durch die Ausbildung sogenannter Splitterwolken oder Splitterschwärme ein kumulativer Splittereffekt hervorgerufen wird.

Weitere Vorteile werden im Vergleich bei derartigen Splittern gegenüber Stahlsplittern gleicher Masse und Geschwindigkeit nicht nur im Flug aufgrund des geringeren Luftwiderstandes, durch einen geringeren Geschwindigkeitsabfall erzielt, sondern auch aufgrund der höheren Querschnittsbelastung: Gewicht/Fläche der Splitter durch eine mehrfach höhere Durchschlagsleistung erreicht, wobei beim Auftreffen auf entzündbare Stoffe beispielsweise Alu- Mehrplattenziele wie sie bei Flugzeugen, Hubschraubern etc. auftreten durch die im Splitterstreuschwarm voreilenden größeren Splitter ein hoher Durchschlag mit Brandwirkung und durch den Glüheffekt der nacheilenden kleineren Splitter eine sichere Brandwirkung erzielt wird.

Durch die besonders günstige Splitter- und Brandbildung wie sie der erfindungsgemäßen Geschoßhülle oder dem überwiegenden Längenbereich a der Geschoßhülle aus einem homogenen Werkstoff einer gesinterten Schwermetallegierung mit mindestens 85 % und maximal 98 % Wolframanteilen eigentümlich ist, können sogar selbstschließende Tanks sicher in Brand gesetzt werden.

Die Erfindung wird anhand der in den Zeichnungen unter weitgehendem Verzicht auf erfindungsunwesentliche Einzelheiten dargestellten bevorzugten Ausführungsbeispiele des näheren erläutert.

Es zeigt:
Fig. 1 schematisch im Längsschnitt ein vollkalibriges Spreng- und Brandgeschoß mit massiver Geschoßspitze,
Fig. 2 schematisch im Längsschnitt ein vollkalibriges Spreng- und Brandgeschoß mit einer in einem überwiegenden Längenbereich aus einer Schwermetalllegierung bestehenden Geschoßhülle,
Fig. 3 schematisch im Längsschnitt ein vollkalibriges Spreng- und Brandgeschoß, bei dem die Geschoßhülle das gesamte Geschoßkörperunterteil seitlich umfaßt,
Fig. 4 und
Fig. 5 die jeweiligen Enden des rohrförmigen Längenbereichs a der in Fig. 2 dargestellten Geschoßhülle 1.

Nach Fig. 1 umschließt eine als Geschoßoberteil ausgebildete haubenförmige Geschoßhülle 1 eines vollkalibrigen Spreng- und Brandgeschosses in ihrem Inneren eine Sprengladung 3 und heckseitig ein Geschoßkörperunterteil 2. Das Geschoßkörperunterteil 2 ist mit einem seitlichen Führungsring 9 einem einstellbaren Bodenaufschlagzünder 18 und einem Leuchtspurkörper 17 ausgerüstet, wobei eine Treibladungshülse heckseitig angeschlossen ist, die jedoch zeichnerisch auch in den Fig. 2 und 3 nicht dargestellt ist. Die Geschoßspitze 4 ist als Teil der Geschoßhülle 1 ausgebildet und weist einen von der Spitze 15 in heckseitige Richtung verlaufenden kegelförmigen Mantel 10 auf. Die gesamte Geschoßhülle 1 einschließlich des von dem Mantel 10 bis zur Sprengladung 3 eingeschlossenen Bereichs 5 der Geschoßspitze 4 bestehen erfindungsgemäß aus einem homogenen Werkstoff einer gesinterten Schwermetallegierung mit einner Dichte größer 17 g/cm^{3.} Als besonders geeigneter Werkstoff für eine hohe Durchschlägsleistung leicht gepanzerter Ziele und für eine sichere Entstehung eines Brandes beim Auftreffen auf entzündbare Stoffe hat sich eine Schwermetallegierung aus mindestens 85 % bis maximal 98 % Wolfram mit Zusätzen von Eisen, Kobalt und Nickel erwiesen. Durch die aufgrund des geringeren Volumens der Schwermetallegierung besonders dünnwandige Geschoßhülle 1 ist es möglich eine große Menge Sprengladung 3 aufzunehmen wodurch ein hoher Gasschlag entsteht und die gesamten Geschoßsplitter der aus der Wolframlegierung bestehenden Geschoßhülle 1 derartig beschleunigt werden daß sie aufgrund ihrer kinetischen Energie neben einem hohen Durchschlag beim Auftreffen auf brennbare Stoffe in großer Anzahl alle selbst den Brand erzeugen können.

In Fig. 2 ist ein vollkalibriges Spreng- und Brandgeschoß dargestellt bei dem ein überwiegender Längenbereich a der Geschoßhülle 1 aus homogenem Werkstoff der unter Fig. 1 beschriebenen Schwermetallegierung besteht. Bei diesem Geschoß besteht das Geschoßhüllenvorderteil 8 aus einem von der Geschoßhülle 1 abweichenden und eine geringere Dichte aufweisenden Werkstoff. Dadurch daß der Längenbereich a der Geschoßhülle 1 in einem größeren Teilbereich b die Sprengladung 3 umhüllt und das Geschoßhüllenvorderteil 8 hohl ausgebildet ist, ermöglicht dieses Geschoß die Aufnahme einer besonders großen Menge der Sprengladung 3. Das Geschoßkörperunterteil 2 ist wie in Fig. 1 mit einem Führungsring 9, einem einstellbaren Bodenaufschlagzünder 16 und einem Leuchtspurkörper 17 ausgerüstet, wobei die Geschoßhülle 1 mit dem Geschoßkörperunterteil 2 in einem vor dem Führungsring 9 liegenden Teilbereich c verbunden ist. Der Längenbereich a der Geschoßhülle 1 ist bis zur Ogive 6 der Geschoßhülle 1 weitgehendst rohrförmig ausgebildet wobei die Enden auf der Innenseite 7 nach Fig. 4 und Fig. 5 Bohrungen 14 aufweisen, in denen als Befestigungsmittel 13 für den Anschluß des Geschoßkörperunterteils 2 und des Geschoßhüllenvorderteils 8 Gewinde vorgesehen ist.

Dieses Spreng- und Brandgeschoß ist aufgrund des homogenen und gesinterten Werkstoffs hoher Dichte in der überwiegend rohrförmig ausgebildeten Geschoßhülle 1 in der Lage, leicht gepanzerte Ziele zu durchschlagen wobei durch die anschliessend im Zielinnern wirkenden Geschoßsplitter besonders gekapselte Instrumente, zerstört werden und eine Brandwirkung wie unter Fig. 1 bereits beschrieben eintritt.

In einer weiteren Ausführungsvariante bei der durch eine heckseitige Verlängerung der in Fig. 1 dargestellten Geschoßhülle 1 das Geschoßkörperunterteil 2 seitlich ganz umfaßt wird, ist in Fig. 3 dargestellt. Der Führungsring 12 ist dabei auf dem Außenmantel 11 im seitlichen Bereich des Geschoßkörperunterteils 2 unlösbar mit der Geschoßhülle 1 durch eine Warmbehandlung insbesondere durch eine Lötverbindung, verbunden. Dadurch daß dieses Spreng- und Brandgeschoß zwar einen einstellbaren Bodenaufschlagzünder 16, jedoch keinen Leuchtspurkörper enthält weist dieses Geschoß gegenüber dem Geschoß nach Fig. 1 ein größeres Fassungsvermögen an Sprengladung 3 auf. Auch dieses Geschoß eignet sich besonders zur Bekämpfung leicht gepanzerter Ziele, wobei der Panzerdurchschlag durch die kinetische Energie der Geschoßspitze 4 erzeugt wird. Die verlängerte Geschoßhülle 1 trägt dazu bei, daß ein hoher Grad an Splitter-und Brandwirkung erreicht werden kann.

### Bezugszeichenliste

1 Geschoßhülle
2 Geschoßkörperunterteil
3 Sprengladung
4 Geschoßspitze
5 Bereich
6 Ogive
7 Innenseite
8 Geschoßhüllenvorderteil
9 Führungsring
10 Mantel
11 Außenmantel
12 Führungring
13 Befestigungsmittel
14 Bohrung
15 Spitze
16 Bodenaufschlagzünder
17 Leuchtspurkörper
   a Längenbereich
   b,c Teilbereiche

## Patentansprüche

1. Sprang- und Brandgeschoß mit einer als Geschoßoberteil ausgebildeten und vordersaitig eine Sprengladung haubenförmig umschliaßendan vollkalibrigen Gaschoßhülle, deren offenes Ende mit einem Geschoßkörperuntarteil verbunden ist, dadurch gekennzeichnet, daß dia Geschoßhülle (1) in einem Länganbereich a dünnwandig ausgaführt ist und aus einer homogenan gesintarten Schwermetallegierung mit mindestens 85 % und maximal 98 % Wolfram sowie Zusätzen aus Eisen, Kobald und Nickel besteht und beim Zerlegungsvorgang vollkommen in zu Splitterwolken und Splitterschwärmen vereinigte Splitter mit hoher Querschnittsbelastung: Gewicht/ Fläche zerlegt wird.

2. Spreng- und Brandgeschoß nach Anspruch 1, dadurch gekennzeichnet, daß die Geschoßhülle (1) innerhalb ihres dünnwandigen Längenbereichs a einen oberhalb eines Führungsringes (9) angeordneten Teilbereich c des Geschoßkörperunterteils (2) und einen gegenüber dem Teilbereich c größeren Teilbereich b der Sprengladung (3) umschließt.

3. Spreng- und Brandgeschoß nach Anspruch 1 und 2, dadurch gekennzeichnet, daß die dünnwandige Geschoßhülle (1) das Geschoßkörperunterteil (2) ganz umschließt, wobei auf dem Außenmantel (11) der Geschoßhülle (1) im Bereich des Geschoßkörperunterteils (2) der durch Warmbehandlung unlösbar verbundene Führungsring (12) angeordnet ist.

4. Spreng- und Brandgeschoß nach Anspruch 1, dadurch gekennzeichnet, daß die an die Geschoßhülle (1) sich anschließende Geschoßspitze (4) bis zur Sprengladung (3) einen kegelförmig verlaufenden Bereich (5) aufweist, der aus dem homogenen Werkstoff der gesinterten Schwermetallegierung besteht.

## Claims

1. Explosive and incendiary projectile having a fullcalibre projectile casing which is constructed as the upper part of a projectile and of which the front surrounds an explosive charge in the manner of a hood with the open end connected to a lower part of the projectile, characterised by the fact that the projectile casing (1) is thin- walled in a longitudinal zone (a) and comprises a homogeneous sintered heavy-metal alloy including at least 85 % and not more than 98 % of tungsten and additives comprising iron, cobalt and nickal and which in the disintegration process completely shatters to form clouds and showars of fragments with a high cross- sectional loading in weight per unit of area.

2. Explosive and incendiary projectile in accordance with Claim 1, characterised by the fact that the projectile casing (1) embraces within the thin-walled longitudinal zone a portion (c) associated with the lower part (2) of the projectile and situated above a guide ring (8), and a portion (b) associated with the explosive charge (3) and larger than the portion (c).

3. Explosive and incendiary projectile in accordance with Claims 1 and 2, characterised by the fact that the thinwalled projectile casing (1) completely embraces the lower part (2) of the projectile, while the guide ring (12) which is non-detachably connected by means of heat treatment, is situated on the outer jacket (11) of the projectile casing (1) in the zone of the lower part (2) of the projectile.

4. Explosive and incendiary projectile in accordance with Claim 1, characterised by the fact that the projectile nose point (4) connected continuously with the projectile casing (1) has a tapering zone (5) extending as far as the explosive charge and comprising a homogeneous material formed from the sintered heavy metal alloy.

## Revendications

1. Projectile explosif et incendiaire comprenant une enveloppe de calibre total constituant la partie externe du projectile et entourant à l'avant sous forme d'une ogive une charge explosive, enveloppe dont l'extrémité ouverte est reliée à une partie inférieure formant le corps du projectile, caractérisé en ce que l'enveloppe (1) du projectile a une paroi mince sur une partie de sa longueur "a" et est constituée en un alliage homogène et fritté en métal lourd comprenant au moins 85 % et au maximum 98 % de tungstène ainsi que des fractions de fer, de cobalt et de nickel, et de manière que lors de son fractionnement elle soit complètement réduite en éclats à charge par section poids/surface élevée formant des nuages et des essaims d'éclats.

2. Projectile explosif et incendiaire selon la revendication 1, caractérisé en ce que l'enveloppe (1) du projectile comprend dans sa région longitudinale (a) où sa paroi est mince une région partielle (c) disposée au-dessus d'un anneau de guidage (9) appartenant à la partie inférieure (2) du projectile et une région partielle (b) réservée à la charge explosive (3) qui est plus importante que la région partielle (c).

3. Projectile explosif et incendiaire selon les revendications 1 et 2, caractérisé en ce que l'enveloppe (1) à paroi mince du projectile entoure complètement la partie inférieure (2) du corps, l'anneau de guidage (12) étant fixé de façon définitive par traitement thermique sur la chemise externe (11) de l'enveloppe du projectile dans la région de la partie inférieure (2) du corps.

4. Projectile explosif et incendiaire selon la revendication 1, caractérisé en ce que la pointe (4) du projectile qui se raccorde à son enveloppe (1) comprend une région (5) de forme conique jusqu'à la charge explosive (3), cette région étant réalisée au moyen du même matériau homogène en alliage fritté à métal lourd.
